# EUROPÄISCHE PATENTSCHRIFT

(11) **EP 0 569 026 B1**
(45) Veröffentlichungstag und Bekanntmachung des Hinweises auf die Patenterteilung: **12.03.1997**
(21) Anmeldenummer: 93107458.7
(22) Anmeldetag: 07.05.1993
(51) Int. Cl.: E02F 3/36

(54) **Schnellwechselvorrichtung**
Quick coupling device
Dispositif d'attache rapide

(30) Priorität: 08.05.1992 DE 4214569
(43) Veröffentlichungstag der Anmeldung: 10.11.1993
(73) Patentinhaber: Lehnhoff Hartstahl GmbH & Co., D-7570 Baden-Baden 11 (DE)
(72) Erfinder: Walter, Karl-Heinz, W-7570 Baden-Baden, Varnhalt (DE)
(74) Vertreter: Spott, Gottfried, Dr.

(56) Entgegenhaltungen:
- EP-A- 0 143 074
- EP-A- 0 273 828
- WO-A-88/01322

## Beschreibung

Die Erfindung betrifft eine Schnellwechselvorrichtung für Erdbewegungsfahrzeuge zum Auswechseln von Arbeitsgeräten, die über einen an einem Ausleger der Erdbewegungsmaschine um eine horizontale Achse schwenkbaren Adapter mit diesem lösbar verbunden sind, der als feste Klauen ausgebildete und als verschiebbare Verriegelungsbolzen gelagerte Kupplungsglieder aufweist, denen damit korrespondierende Kupplungsglieder am Arbeitsgerät zugeordnet sind, von denen das eine Kupplungsglied eine Öffnungen für den Eintritt der verschiebbaren Kupplungsglieder aufweisende Riegelplatte ist und das andere Kupplungsglied eine von den Klauen zumindest teilweise umfaßte Kupplungsachse bildet, wobei über die Widerlagerflächen der Kupplungsglieder die Verspannung zwischen Adapter und Arbeitsgerät erfolgt.

Eine solche feste und verschiebbare Kupplungsglieder aufweisende Schnellwechselvorrichtung zeigt die EP-A 0 273 828. Da Raum für das Einschwenken und Ausschwenken des Adapters in das Arbeitsgerät gegenüber der Riegelplatte benötigt wird, ist diese entsprechend weit von der von den Klauen zu umgreifenden Kupplungsachse entfernt, so daß beim Kuppeln lediglich die Klauen mit der Kupplungsachse und die Bolzen mit den Öffnungen in der Riegelplatte verspannt werden. Durch diese Ausbildung der Kupplungsglieder bedingt erfolgt über die Widerlagerflächen der Kupplungsglieder lediglich ein einachsiges Verspannen zwischen dem Arbeitsgerät und dem Adapter am Ausleger. Eine solche Verbindung ist aber nicht ausreichend steif für den schweren Erdbewegungsbetrieb. Darüber hinaus treten infolge der im wesentlichen nur linienförmigen Berührung zwischen den Kupplungsflächen während des Einsatzes des Erdbewegungsfahrzeuges hohe relative Flächenbelastungen an den Kupplungsgliedern auf.

Beides führt aber zu einem unerwünschten schnellen Verschleiß der Kupplungsglieder. Schließlich ist für den Wechsel von Arbeitsgeräten eine einweisende Hilfe für den Fahrer des Erdbewegungsfahrzeuges notwendig.

Ferner sind Schnellwechselvorrichtungen bekannt, bei denen die gehäusefesten Kupplungsglieder eine Kupplungsachse am Arbeitsgerät und diese teilweise umfassende Aufnahmeklauen am Ausleger aufweisen, wobei das verschiebbar gelagerte Kupplungsglied ein federbelasteter Keil ist, der mit dem am Arbeitsgerät angeordneten festen Kupplungsglied in Form eines Hakens zusammenwirkt, wobei der Keil außerhalb der Wirkstellung durch eine Sperrvorrichtung arretierbar ist, die beim Kupplungsvorgang zwischen dem Ausleger und dem Arbeitsgerät ausgelöst wird, so daß sich zwecks Verriegelung der Keil unter der Wirkung der Feder unter den Haken schiebt; vergleiche AT-B 389 906.

Es ist auch bekannt, die verschiebbaren Kupplungsglieder als Riegelbolzen auszubilden, die über ein Hebelgetriebe in zugeordnete Bohrungen einer Tragplatte des Arbeitsgerätes einfahrbar sind; vergleiche DE-B 1 784 323.

Es sind auch Schnellwechselvorrichtungen bekannt, bei denen als bewegliche Kupplungsglieder federbelastete Klinken vorgesehen sind, die im Kupplungszustand ein Gegen-Riegelteil übergreifen und durch äußeren Kraftangriff entgegen der Federkraft entriegelbar sind; vergleiche DE-A 3 312 442.

Schließlich ist aus der EP-A 0 143 074 eine Einrichtung zum Befestigen eines Löffels am Ausleger eines Baggers bekannt, die aus einer Greifvorrichtung am Ausleger und einer Fangvorrichtung am Löffel besteht. Über einen an der Greifvorrichtung angeordneten, hydraulisch angetriebenen Keil, der im Sperrzustand zwischen die Flächen von zwei Nasen an der Fangvorrichtung und der Bodenfläche der Greifvorrichtung, die miteinander einen spitzen Winkel einschließen, greift, wird ferner die über eine als Ringsegment ausgebildete Wandung an einem Bolzen der Fangvorrichtung anliegende Greifvorrichtung mit der Fangvorrichtung verspannt.

Abgesehen von der Gefahr, daß die nach außen offene Fangvorrichtung im rauhen Baggerbetrieb mit Baggergut schnell zugesetzt wird, bewirken die am Löffel angreifenden Kräfte im Öffnungssinne auf den Keil, der lediglich hydraulisch, also nachgiebig, gehalten ist. Da ferner zum sicheren Verspannen von Fangvorrichtung und Greifvorrichtung über den Keil der Abstand zwischen den einander gegenüberliegenden Widerlagerflächen von Fangvorrichtung und Greifvorrichtung genau einzuhalten ist, befindet sich zwischen den dem Keil benachbarten Widerlagerflächen von Fangvorrichtung und Greifvorrichtung eine austauschbare Verschleißplatte. Die Abnutzung einer solchen Verschleißplatte läßt sich aber nur sehr ungenau überwachen, so daß die Betriebssicherheit der bekannten Einrichtung viele Wünsche offen läßt.

Über die Eigenschaften der eingangs erläuterten Schnellwechselvorrichtung hinaus ist diesen Schnellwechselvorrichtungen ferner gemeinsam die aufwendige Ausbildung und die Störanfälligkeit unter Berücksichtigung des rauhen Einsatzes bei Erdbewegungsarbeiten. Auch ist mit diesen Schnellwechselvorrichtungen das Ziel, ohne weiteres Hilfspersonal allein durch den Fahrer der Erdbewegungsmaschine einen Wechsel der Arbeitsgeräte durchzuführen, nicht erreichbar.

Andererseits besteht jedoch ein großer Bedarf an zuverlässig über lange Betriebszeiten arbeitenden und einfach zu bedienenden Schnellwechselvorrichtungen.

Ausgehend von der Schnellwechselvorrichtung nach der EP-A 0 273 828 liegt der Erfindung die Aufgabe zugrunde, diese derart weiterzubilden, daß unter Benutzung weniger und auch unter Berücksichtigung des unvermeidbaren Verschleißes über lange Betriebszeiten zuverlässig arbeitender Bauteile ein sicheres Verriegeln von Arbeitsgerät und Ausleger einer Erdbewegungsmaschine allein vom Fahrer aus möglich wird.

Diese Aufgabe ist erfindungsgemäß dadurch gelöst, daß die eine Widerlagerfläche der Kupplungsglieder des Adapters als beidseitig von den Klauen begrenzte zylindermantelförmige Widerlagerfläche ausgebildet ist zwecks Abstützung an der Mantelfläche der Kupplungsachse des Arbeitsgerätes, während die andere Widerlagerfläche eben ausgebildet und zu einer gedachten, beide Widerlagerflächen verbindenden Ebene geneigt angeordnet ist, daß die Riegelplatte eine der Widerlagerfläche des Adapters zugewandte und mit dieser korrespondierende und im Verriegelungszustand vollflächig aufliegende Widerlagerfläche aufweist, und daß die Widerlagerflächen mit den Flächen der verschiebbaren Kupplungsglieder und den mit diesen korrespondierenden Öffnungen in der Riegelplatte ein ein Aufgleiten und Verspannen der einander zugewandten Widerlagerflächen von Adapter und Arbeitsgerät erzwingendes Keilgetriebe bilden.

Nach einem weiteren Merkmal der Erfindung sind die Kupplungsflächen der verschiebbar gelagerten Kupplungsglieder des Adapters und der Kupplungsglieder des Arbeitsgerätes derart ausgebildet und einander zugeordnet, daß diese ein das Adaptergehäuse und die Adapterplatte miteinander verspannendes Keilgetriebe bilden.

Nach einem weiteren Merkmal der Erfindung sind die Kupplungsflächen der verschiebbaren Kupplungsglieder und die Kupplungsflächen der zugeordneten Kupplungsglieder der Riegelplatte als über einen Umfangswinkel von etwa 180° miteinander korrespondierende Kegelmantelflächen ausgebildet, wobei die den Umfangswinkel auf 360° ergänzenden Umfangsteilflächen der der Riegelplatte zugeordneten Kupplungsglieder mit den zugeordneten Umfangsflächenbereichen der verschiebbaren Kupplungsglieder ein vorbestimmtes Lagerspiel einschließen.

Weitere vorteilhafte Ausgestaltungen der Erfindung ergeben sich aus den Unteransprüchen.

Die erfindungsgemäße Ausbildung der dem Verriegeln dienenden Bauteile der Schnellwechselvorrichtung hat den Vorteil, daß beim Verriegelungsvorgang die Riegelbolzen im wesentlichen in der oberen Mantelflächenhälfte des kegelstumpfförmigen Bereiches eine tragende Funktion ausüben und die schräge Spannfläche des Adaptergehäuses vollflächig auf die schräge Spannfläche der Verriegelplatte aufgleitet, so daß mit dem Einleiten des Riegelvorgangs gleichzeitig ein mehrachsiges Verspannen von Adapter und Arbeitsgerät erfolgt.

Während des Kupplungsvorgangs wird das Adaptergehäuse nach vorn gegen die Kupplungsachse gedrückt, und durch den vorzugsweise elliptisch ausgebildeten Freiraum zwischen Riegelbolzen und Durchbrüchen in der Riegelplatte ist gewährleistet, daß die Riegelbolzen ständig nachsetzen, sich also in die Verriegelungsposition bewegen können. Die unter Federspannung stehenden Riegelbolzen übernehmen somit eine Niederspannfunktion, wobei durch die Anlage der Aufnahmeklauen an der Kupplungsachse eine Flächenpressung zwischen den vorstehend erwähnten Schrägflächen entsteht.

Falls Toleranzen, verursacht durch Verschleiß, auftreten sollten, werden diese dadurch ausgeglichen, daß die federbeaufschlagten Riegelbolzen weiter in den Freiraum der Durchbrüche in der Riegelplatte vorgeschoben werden können.

Mittels der Zentrierorgane wird eine Vorzentrierung beim Absenken des Adaptergehäuses auf die dem Arbeitsgerät zugeordnete Adapterplatte erreicht, wodurch der Verriegelungsvorgang nicht nur erleichtert und ein Verschleiß infolge Verkantens zwischen Adaptergehäuse und Arbeitsgerät wesentlich verringert, sondern auch ein einweisungsfreies Wechseln von Arbeitsgeräten möglich wird.

Der Antrieb der Schaltwelle der Verriegelungsvorrichtung kann sowohl mechanisch als auch hydraulisch erfolgen, wobei in der mechanischen Ausführungsform ein Knickhebelmechanismus mit Verriegelung über den Totpunkt und bei der hydraulischen Ausführungsform die Anlenkung der Riegelbolzen über eine pendelnde Druckausgleichsbrücke und einen Hydraulikzylinder erfolgen.

Die Erfindung wird nachfolgend anhand eines in der Zeichnung dargestellten Ausführungsbeispiels näher beschrieben. In ihr zeigen:
- Figur 1: einen Querschnitt der teilweise dem Ausleger einer Erdbewegungsmaschine und teilweise dem Arbeitsgerät zugeordneten Schnellwechselvorrichtung vor dem gegenseitigen Eingriff,
- Figur 2: die Schnellwechselvorrichtung nach Figur 1 in Eingriff und
- Figur 3: eine Ansicht auf eine Einzelheit der Schnellwechselvorrichtung in Richtung des Pfeiles 3 in Figur 1.

Eine in Figur 1 insgesamt mit der Bezugsziffer 10 bezeichnete Schnellwechselvorrichtung umfaßt einen Adapter, bestehend aus Adaptergehäuse 30 und Adapterplatte 12, von denen das Gehäuse 30 einem hier nicht dargestellten Auslegerarm einer ebenfalls nicht dargestellten Erdbewegungsmaschine und die Adapterplatte 12 dem ebenfalls nicht dargestellten Arbeitsgerät zugeordnet und mit diesen also fest verbunden sind.

Die Adapterplatte 12 umfaßt eine Grundplatte 14, auf der an dem einen Ende eine Riegelplatte 16 und an dem abgewandten Ende mittels Befestigungslaschen 17 eine Kupplungsachse 19 verschweißt sind. Die Riegelplatte 16 weist auf der der Kupplungsachse zugewandten Seite eine Spannfläche 20 auf, die zur senkrechten Fläche 20' um 3° bis 35°, vorzugsweise um 5° bis 15°, geneigt ist. Die Riegelplatte 16 ist ferner, wie insbesondere aus Figur 3 zu ersehen ist, mit zwei im Abstand a voneinander angeordneten und im Querschnitt konisch ausgebildeten Durchbrüchen 21 und 22 versehen. Der Konuswinkel der von Kegelmantelflächen begrenzten Durchbrüche ist entsprechend bemessen und beträgt im dargestellten Ausführungsbeispiel 5° bis 15°.

Diese 360° umfassenden Kegelmantelflächen der Durchbrüche 21 und 22 sind jeweils im gleichen Abstand zwei Zentren Z1 und Z2 zugeordnet, so daß jeweils zwei Kegelmantelteilflächen vorhanden sind, von denen die in bezug auf Figur 1 untere Kegelmantelteilfläche gegenüber der gedachten, die obere Kegelmantelteilfläche zu einem vollständigen Kegelstumpf ergänzende Kegelmantelteilfläche ein noch zu beschreibendes Lagerspiel S aufweist.

Das etwa quaderförmige Adaptergehäuse 30 weist an seinen Seitenflächen je eine Aufnahmeklaue 31 auf, die im eingefahrenen Zustand - vergleiche Figur 2 - die Kupplungsachse 19 umgreifen. Die zwischen den Aufnahmeklauen 31 befindliche Stirnfläche des Gehäuses 30 geht in eine zylindermantelförmige Widerlagerfläche 32 über, die - wie ebenfalls Figur 2 zeigt - im eingefahrenen Zustand sich an der Zylindermantelfläche der Kupplungsachse 19 abstützt.

Die abgewandte Stirnseite 34 ist um 3° bis 35°, vorzugsweise um 5° bis 15°, gegenüber der Senkrechten - korrespondierend zur Spannfläche 20 der Riegelplatte 16 - geneigt und weist ebenfalls zwei Durchbrüche 35 auf, durch die je ein im Gehäuse 30 längsverschieblich gelagerter Riegelbolzen 36 hindurchtreten kann.

Jeder Riegelbolzen 36 weist eine in einer Sackbohrung 37 angeordnete Feder 38 auf, die sich mit ihrem freien Ende auf einem Federteller 39 abstützt, dem die Stirnseite eines Winkelhebels 41 zugeordnet ist. Der Winkelhebel 41 ist mittels eines Verbindungsbolzens 42 an einem Schaltnocken 43 angelenkt, der mit einer Schaltwelle 44 fest verbunden ist. Über einen Verbindungsbolzen 45, der durch ein Langloch 46 am zugewandten Ende des Riegelbolzens 36 greift, ist der zugewandte Arm des Winkelhebels 41 mit dem Riegelbolzen 36 gelenkig verbunden.

Die vorstehend beschriebenen Teile bilden ein an sich bekanntes Kniehebelgetriebe, das über die Schaltwelle 44 angetrieben beim Bewegen von der in Figur 1 gezeigten Ruhelage in die in Figur 2 gezeigte Arbeitslage über die Totpunktlage hinaus - gedachte Verbindungslinie der Mittelpunkte von Schaltwelle 44 und Verbindungsbolzen 45 - bewegt und damit verriegelt ist. Auf diese Weise wird ein selbsttätiges Lösen der ausgefahrenen Riegelbolzen 36 aus der in Figur 2 dargestellten Riegellage verhindert.

Die abgewandten Enden 50 der Riegelbolzen 36 sind kegelstumpfförmig mit einem Kegelwinkel von 5° bis 15° ausgebildet und korrespondieren mit den Durchbrüchen 21, 22 in der Riegelplatte 16, wie dies ebenfalls aus Figur 2 deutlich erkennbar ist.

Zwecks Vorzentrierung beim Absenken des Adaptergehäuses 30 auf die Adapterplatte 12 des Arbeitsgerätes sind Zentrierorgane vorgesehen, von denen die dem Adaptergehäuse 30 zugeordneten Zentrierorgane als Zylinderstifte 52 (Figur 1) ausgebildet sind, die in die ebene Stirnfläche 34 beidseitig der verschiebbaren Riegelbolzen 36 liegen. Die der Riegelplatte 16 zugeordneten Zentrierorgane sind im Absenkweg des Adaptergehäuses 30 liegende Schrägflächen 51 (Figur 3). Beim Absenken des Adaptergehäuses 30 auf die Adpaterplatte 12 - siehe Figur 1 - werden infolge der Schrägflächen 51 das Adaptergehäuse und damit die verschiebbaren Riegelbolzen 36 in bezug auf die Durchbrüche 21, 22 ausgerichtet und damit zentriert, so daß der Kupplungsvorgang zwischen Riegelbolzen 36 und Durchbrüchen 21, 22 störungsfrei erfolgt.

Infolge der Exzentrizität - Lagerspiel S - der in bezug auf die Figuren 1 bis 3 unteren Kegelmantelteilflächen der Durchbrüche 21, 22 der Riegelplatte 16 liegen in der Eingriffsstellung gemäß Figur 2 die kegelstumpfförmigen Endbereiche 50 der Riegelbolzen 36 lediglich an den oberen Kegelmantelteilflächen der Durchbrüche 21, 22, also über etwa 180° der Umfangsfläche an, während die Kegelmantelteilflächen der unteren Bereiche nicht anliegen sondern freiliegen, wie dies in Figur 2 durch den Spalt S angedeutet ist. Hierzu sind die den Zentren Z1 zugeordneten Ebenen - vergleiche Figur 3 - so ausgerichtet, so daß sie die Verbindungsbolzen 45 der Riegelbolzen 36 mittig schneiden und sind die Riegelbolzen 36 mittels entsprechend bemessener Gleitlager 49 im Adaptergehäuse 30 parallel geführt.

In dieser Eingriffsstellung, in der das Adaptergehäuse 30 zwischen der an der Kupplungsachse 19 anliegenden Widerlagerfläche 32 und der Spannfläche 20 der Riegelplatte 16, die an der Stirnseite 34 des Adaptergehäuses anliegt, liegt, verspannen die Riegelbolzen 36 das Adaptergehäuse 30 auf der Adapterplatte 12 infolge des beim Bewegen der Riegelbolzen 36 aus der in Figur 1 dargestellten Ruhelage in die in Figur 2 dargestellte Wirklage als Keilgetriebe wirkenden Kegelmantelteilflächen und bilden die zweite lastübertragende Lagerstelle der Schnellwechselvorrichtung, welch der die erste Lagerstelle bildenden Kupplungsachse 16, die von den Aufnahmenklauen 31 umfaßt ist, gegenüberliegt.

Selbstverständlich sind auch andere geometrische Formen der Spannflächen und Riegelflächen möglich, ohne daß hierbei der Erfindungsgedanke verlassen wird; beispielsweise sind anstelle von Kegelmantelflächen auch ebene Schrägflächen für die beweglichen Riegelorgane und deren zugeordnete gehäusefeste Kupplungsglieder möglich. Entscheidend ist lediglich, daß ein ausreichendes Lagerspiel S zwischen den betroffenen und ein Keilgetriebe bildenden Kupplungsgliedern vorhanden ist.

## Patentansprüche

1. Schnellwechselvorrichtung (10) für Erdbewegungsfahrzeuge zum Auswechseln von Arbeitsgeräten, mit einem an einem Ausleger der Erdbewegungsmaschine um eine horizontale Achse schwenkbaren Adapter (30), der als feste Klauen (31) ausgebildete und als verschiebbare, parallel geführte Verriegelungsbolzen (36) ausgebildete Kupplungsglieder aufweist, zum lösbaren Verbinden damit korrespondierender Kupplungsglieder (16, 19) am Arbeitsgerät, von denen das eine Kupplungsglied eine Öffnungen (21, 22) für den Eintritt der verschiebbaren Kupplungsglieder (36) aufweisende Riegelplatte (16) ist und das andere Kupplungsglied eine von den Klauen (31) zumindest teilweise umfaßte Kupplungsachse (19) bildet, wobei die den Klauen (31) zugeordnete Widerlagerfläche (32) der Kupplungsglieder des Adapters (30') als beidseitig von den Klauen (31) begrenzte zylindermantelförmige Widerlagerfläche ausgebildet ist, zwecks Abstützung an der Mantelfläche der Kupplungsachse (19) des Arbeitsgerätes, während die der Riegelplatte (16) zugeordnete Widerlagerfläche (34) eben ausgebildet und zu einer senkrechten Fläche (20') der Riegelplatte (16) geneigt angeordnet ist und eine der Widerlagerfläche (34) des Adapters (30) zugewandte und mit dieser korrespondierende und im Verriegelungszustand vollflächig aufliegende Widerlagerfläche (20) aufweist, und die Kupplungsflächen (50) der verschiebbaren Kupplungsglieder (36) und die Kupplungsflächen der zugeordneten Kupplungsglieder (21, 22) der Riegelplatte (16) als über einen Umfangswinkel von etwa 180° miteinander korrespondierende Kegelmantelflächen ausgebildet sind, wobei die den Umfangswinkel auf 360° ergänzenden Umfangsteilflächen der der Riegelplatte (16) zugeordneten Kupplungsglieder (21, 22) mit den zugeordneten Umfangsflächenbereichen der verschiebbaren Kupplungsglieder ein vorbestimmtes Lagerspiel (S) einschließen, die Widerlagerflächen (34, 20) mit den Flächen der verschiebbaren Kupplungsglieder und den mit diesen korrespondierenden Öffnungen in der Riegelplatte (16) ein Aufgleiten und Verspannen der einander zugewandten Widerlagerflächen (34, 20, 32, 19) von Adapter und Arbeitsgerät erzwingendes Keilgetriebe bilden, und die mittels Lagerhülsen (49) im Adaptergehäuse (30) parallel geführten Verriegelungsbolzen (36) über eine gemeinsame Schaltwelle (44) mittels je eines Kniehebelgetriebes (41, 42, 43, 45) unter Zwischenschaltung je einer Druckfeder (38) aus der Ruhelage in die unterhalb der Totpunktlage liegende Wirkstellung überführbar ausgebildet sind.

2. Schnellwechselvorrichtung nach Anspruch 1,
dadurch gekennzeichnet, daß die als Riegelbolzen (36) ausgebildeten Kupplungsglieder und die der Riegelplatte (16) zugeordneten und mit den Umfangsflächen (50) der verschiebbaren Kupplungsglieder korrespondierenden Kupplungsglieder (21, 22) zwei in einem Abstand (S) angeordnete Zentren (Z1, Z2) aufweisen, von denen das eine Zentrum (Z1) zu dem zugeordneten Riegelbolzen (36) mittig liegt.

3. Schnellwechselvorrichtung nach Anspruch 1,
dadurch gekennzeichnet, daß die ebenen Widerlagerflächen (20, 34) zur senkrechten Fläche (20') eine Neigung von 3° bis 35°, vorzugsweise von 5° bis 15° aufweisen und daß die Kupplungsflächen (50, 21, 22) der Neigung der Widerlagerflächen entsprechende Neigungswinkel aufweisen.

## Claims

1. Quick change device (10) for earth moving vehicles for changing implements, having an adaptor (30), which is pivotable about a horizontal axis on a bracket of the earth moving machine and has coupling members which are constructed as fixed claws (31) and coupling members which are constructed as shiftable locking pins (36) which are routed in parallel, for detachably connecting coupling members (16, 19) on the implement that correspond thereto, of which the one coupling member is a locking plate (16) having openings (21, 22) for insertion of the shiftable coupling members (36), and the other coupling member forms a coupling axle (19) which is surrounded at least partially by the claws (31), with the abutment surface (32) of the coupling members of the adaptor (30), which abutment surface is associated with the claws (31), being constructed as a cylinder-jacket-like abutment surface which is delimited on both sides by the claws (31), for the purpose of support on the lateral surface of the coupling axle (19) of the implement, while the abutment surface (34) which is associated with the locking plate (16) is constructed in a manner such that it is planar and is arranged in a manner such that it is inclined with respect to a perpendicular surface (20') of the locking plate (16) and has an abutment surface (20) which faces the abutment surface (34) of the adapter (30) and corresponds thereto and in the locked state rests with its full surface thereon, and the coupling surfaces (50) of the shiftable coupling members (36) and the coupling surfaces of the associated coupling members (21, 22) of the locking plate (16) are constructed as conical lateral surfaces which correspond to each other over an angle at circumference of approximately 180°, with the partial circumferential surfaces of the coupling members (21, 22) associated with the locking plate (16), which partial circumferential surfaces make up the angle at circumference to 360°, together with the associated circumferential surface regions of the shiftable coupling members enclosing a predetermined bearing clearance (S), the abutment surfaces (34, 20) together with the surfaces of the shiftable coupling members and the openings in the locking plate (16) that correspond thereto forming a wedge mechanism which forces sliding on and bracing of the abutment surfaces (34, 20, 32, 19) of adapter and implement that face each other, and the locking pins (36) which are routed in parallel by means of bearing sleeves (49) in the adaptor housing (30) being constructed in a manner such that, by way of a common selector shaft (44), by means of a respective knee lever mechanism (41, 42, 43, 45) with the insertion of a respective compression spring (38), they can be moved out of the position of rest into the active position which is below the dead centre position.

2. Quick change device according to claim 1, characterised in that the coupling members constructed as locking pins (36) and the coupling members (21, 22) associated with the locking plate (16) and corresponding to the circumferential surfaces (50) of the shiftable coupling members have two centres (Z1, Z2) arranged at a distance (S), of which the one centre (Z1) lies centrally with respect to the associated locking pin (36).

3. Quick change device according to claim 1, characterised in that the planar abutment surfaces (20, 34) have an inclination of 3° to 35°, preferably 5° to 15°, with respect to the vertical surface (20'), and in that the coupling surfaces (50, 21, 22) have an angle of inclination which corresponds to the inclination of the abutment surfaces.

## Revendications

1. Dispositif de changement rapide (10) destiné à des véhicules qui déplaçent la terre pour échanger des appareils de travail, comportant un adaptateur (30) en basculement autour d'un axe horizontal sur un bras de la machine de déplacement de terre, qui présente des organes d'accouplement réalisés sous forme de pinces fermes (31) et sous forme de goujons de verrouillage (36) mobiles et guidés parallèlement, pour la liaison détachable d'organes d'accouplement (16, 19) correspondants sur l'appareil de travail, dont un organe d'accouplement est une plaque de verrouillage présentant des ouvertures (21, 22) pour l'entrée des organes d'accouplements mobiles (36), et dont l'autre organe d'accouplement forme un axe d'accouplement (19) entouré du moins partiellement par les pinces (31), dans lequel la surface de montage (32) des organes d'accouplement de l'adaptateur (30), laquelle est associée aux pinces (31) est réalisée sous forme d'une surface de montage en forme d'enveloppe cylindrique délimitée par les pinces (31), pour l'appui contre la surface enveloppe de l'axe d'accouplement (19) de l'appareil de travail, tandis que la surface de montage (34) associée à la plaque de verrouillage (16) est réalisée de façon plate et est agencée en oblique vers une surface verticale (20') de la plaque de verrouillage (16) et présente une surface de montage (20) orientée vers la surface de montage (34) de l'adaptateur (30) et correspondant à celle-ci et en appui par toute sa surface à l'état de verrouillage, et dans lequel les surfaces d'accouplement (50) des organes d'accouplement mobiles (36) et les surfaces d'accouplement des organes d'accouplements associés (21, 22) de la plaque de verrouillage (16) sont réalisées sous forme de surfaces enveloppes coniques qui se correspondent mutuellement sur un angle périphérique d'environ 180°, et les surfaces partielles périphériques complétant à 360° l'angle périphérique des organes d'accouplement (21, 22) associés à la plaque de verrouillage (16) enferment un jeu de montage prédéterminé (S) conjointement avec les régions de surface périphérique associées des organes d'accouplement mobiles, dans lequel les surfaces de montage (34, 20) forment avec les surfaces des organes d'accouplement mobiles et avec les ouvertures correspondant à celles-ci dans la plaque de verrouillage (16) une transmission en coin forçant un glissement et un serrage des surfaces de montage (34, 30, 32, 19) orientées les unes vers les autres de l'adaptateur et de l'appareil de travail, et les goujons de verrouillage (36) guidés parallèlement dans le boîtier d'adaptateur (30) au moyen de douilles de montage (49) sont réalisés de manière à pouvoir être transférés depuis la position de repos jusque dans la position d'action située au-dessous de la position du point mort, via un arbre de commutation commun (44) au moyen d'une transmission à levier à genouillère (41, 42, 43, 45) avec interposition d'un ressort de pression respectif (38).

2. Dispositif à serrage rapide selon la revendication 1, caractérisé en ce que les organes d'accouplement réalisés en forme de goujons de verrouillage (36) et les organes d'accouplement (21, 22) associés à la plaque de verrouillage (16) et correspondant avec les surfaces périphériques (50) des organes d'accouplement mobiles présentent deux centres (Z1, Z2) agencés à distance l'un de l'autre, dont l'un (Z1) se trouve au centre par rapport au goujon de verrouillage associé (36).

3. Dispositif à serrage rapide selon la revendication 1, caractérisé en ce que les surfaces de montage plates (20, 343) présentent une inclinaison de 3° à 35°, de préférence de 5° à 15°, par rapport à la surface verticale (20'), et en ce que les surfaces d'accouplement (50, 21, 22) présentent des angles d'inclinaison correspondant à l'inclinaison des surfaces de montage.
